# EUROPÄISCHE PATENTSCHRIFT

(11) **EP 0 880 626 B1**
(45) Veröffentlichungstag und Bekanntmachung des Hinweises auf die Patenterteilung: **06.09.2000**
(21) Anmeldenummer: 97902262.1
(22) Anmeldetag: 30.01.1997
(51) Int. Cl.: E04G 13/00, E04B 2/86, E04C 3/34, E04C 5/06

(54) **SCHALUNGSELEMENT**
FORMWORK ELEMENT
ELEMENT DE COFFRAGE

(30) Priorität: 12.02.1996 DE 19605079
(43) Veröffentlichungstag der Anmeldung: 02.12.1998
(73) Patentinhaber: Obernolte, Sven, 32545 Bad Oeynhausen (DE)
(72) Erfinder: Obernolte, Sven, 32545 Bad Oeynhausen (DE)
(74) Vertreter: Wiebusch, Manfred
(86) Internationale Anmeldenummer: EP9700399
(87) Internationale Veröffentlichungsnummer: WO9730239

(56) Entgegenhaltungen:
- WO-A-95/12719
- DE-U- 9 406 373
- DE-U- 29 507 162
- GB-A- 441 145
- US-A- 5 081 814

## Beschreibung

Die Erfindung betrifft ein Schalungselement in der Form eines Köchers mit einer Wandtafel aus durchbrochenem Metall. Solche Schalungselemente werden für verlorene Betonschalungen eingesetzt, beispielsweise als Köcherschalungen, wie in DE-U-94 06 373 beschrieben wird.

Bei den in der oben genannten Druckschrift beschriebenen Schalungselementen wird die Wandtafel durch vorzugsweise profiliertes Lochblech gebildet.

Andererseits ist es beispielsweise aus EP-A-0 560 308 bekannt, die Wandtafel aus Streckmetall herzustellen. Streckmetall als solches ist kostengünstiger als Lochblech und hat zudem den Vorteil, daß eine bessere Verzahnung zwischen der Wandtafel und dem Beton erreicht wird. Nachteilig ist jedoch, daß Wandtafeln, die ganz aus Streckmetall bestehen, nur eine geringe Eigensteifheit aufweisen und deshalb zusätzlich versteift werden müssen. Auch durch eine Profilierung der Streckmetalltafeln läßt sich die notwendige Steifheit kaum erreichen. Aus diesem Grund werden die Streckmetalltafeln bei den bekannten Schalungselementen durch aufgeschweißte Metall-Rundstäbe versteift. Dies führt jedoch zu einem beträchtlich größeren Herstellungsaufwand und damit zu höheren Kosten.

Aus WO-A-9105121 ist eine Stahl/Beton-Verbundstruktur bekannt, bei der das Stahlelement eine profilierte Platte ist, die aus abwechselnden Steifen aus Vollblech und Streckmetall besteht. Dabei sind die Vollblechstreifen als rippenartige Versteifungsprofile geformt, die der Platte in der Richtung quer zur Laufrichtung der Streifen eine hohe Biegesteifheit geben.

Aufgabe der Erfindung ist es, ein Schalungselement, *insbesondere* in der Form eines Köchers für Köcherschalungen, zu schaffen, das kostengünstig herstellbar ist. eine gute Verzahnung mit dem Beton ergibt und dennoch eine hohe Stabilität aufweist.

Diese Aufgabe wird mit den in Patentanspruch 1 angegebenen Merkmalen gelöst.

Bei dieser Lösung wird die Wandtafel des Schalungselements durch eine abwechselnde Folge paralleler, einstückig miteinander verbundener Streifen aus Streckmetall und Vollblech gebildet.

Die Herstellung von Streckmetalltafeln erfolgt üblicherweise mit einer taktweise arbeitenden Maschine, die in jedem Arbeitstakt eine Reihe von Schlitzen in das Blech stanzt und das Material dann streckt, so daß eine Maschenreihe gebildet wird. Anschließend wird das Material weiter transportiert, bis der nächste Taktzyklus beginnt. Die Wandtafel des erfindungsgemäßen Schalungselements läßt sich einfach herstellen, indem jeweils nach einer bestimmten Anzahl von Taktschritten ein Weitertransport des Materials ohne Stanzen und Strecken erfolgt, so daß man einen Vollblechstreifen in der gewünschten Breite erhält. Bei der so hergestellten Wandtafel verlaufen folglich die Streifen aus Streckmetall und Vollblech senkrecht zur Streckrichtung des Streckmetalls.

Die auf diese Weise in die Wandtafel eingearbeiteten Streifen aus Vollblech bilden eine integrierte Versteifung, durch die die Stabilität der Wandtafel erhöht wird, ohne daß zusätzliche Versteifungselemente angeschweißt werden müssen. Die zwischen den Vollblechstreifen vorhandenen Streifen aus Streckmetall gewährleisten eine gute Verzahnung mit dem Beton.

Selbst eine in Laufrichtung der Streifen profilierte Wandtafel kann bei geeigneter Wahl des Profils in der zur Laufrichtung senkrechten Richtung gebogen werden. Erfindungsgemäß hat die Wandtafel ein annähernd trapezförmiges Profil, bei dem die Vollblechstreifen nicht oder nur schwach profiliert sind und die Grundseiten der Trapeze bilden, während das Streckmetall die schrägen Flanken der Trapeze bildet. Wenn die Wandtafel dann senkrecht zur Profilrichtung gebogen oder gekantet wird, setzen die Vollblechstreifen der Verformung nur einen relativ geringen Widerstand entgegen. Die in bezug auf die Biegekrümmung innen liegenden Vollblechstreifen werden beim Biegen oder Kanten auf Druck beansprucht und weichen nach außen aus, so daß sie relativ scharf abgeknickt werden, während die außenliegenden Vollblechstreifen sanfter gebogen werden. Das Streckmetall gestattet den Ausgleich zwischen den unterschiedlichen Verformungen der Vollblechstreifen. Auf diese Weise läßt sich die Wandtafel zu dem erfindungsgemäßen Köcher biegen.

Da das Wandmaterial trotz der Profilierung gekantet werden kann, ohne daß Aussparungen an den Biegelinien vorgesehen werden müssen, weist der Köcher an den Kanten eine hohe Stabilität auf. Es ist deshalb problemlos möglich, den Köcher zu Transportzwecken in einen flachen Zustand zu überführen, indem er rautenförmig von zwei diagonal gegenüberliegenden Ecken aus zusammengedrückt wird. Auf der Baustelle lädt sich der Köcher dann wieder in den gebrauchsfertigen Zustand zurückverformen. Dieser Vorgang kann sogar mehrfach wiederholt werden, ohne daß es zu einer übermäßigen Materialermüdung an den Biegelinien kommt.

Eine spezielle Ausgestaltung der Erfindung ergibt sich aus dem Unteranspruch.

Im folgenden werden bevorzugte Ausführungsbeispiele anhand der Zeichnung näher erläutert.

Es zeigen:
- Fig. 1: einen Ausschnitt aus einem Schalungselement in der Form einer flachen Wandtafel;
- Fig. 2: eine perspektivische Ansicht eines Schalungselements in der Form eines Köchers;
- Fig. 3 bis 5: Beispiele für unterschiedliche Profilierungen des Schalungselements; und
- Fig. 6: einen Grundriß eines Köchers in einem flachgelegten Transportzustand.

Das in Figur 1 gezeigte Schalungselement hat die Form einer flachen Wandtafel 10, die in einem Stück aus einem einlagigen Stahlblech hergestellt ist, das eine Dicke von beispielsweise 1 mm aufweist. Das Blech ist abschnittsweise geschlitzt und verstreckt, so daß mehrere parallele Streifen 12 aus Vollblech gebildet werden, die durch dazwischenliegende Streifen 14 aus Streckmetall miteinander verbunden sind. Die Streckrichtung des Streckmetalls ist senkrecht zur Laufrichtung der Streifen 12, 14.

Im gezeigten Beispiel haben die Streifen 12, 14 annähernd dieselbe Breite. Das Breitenverhältnis kann je nach Stabilitätsanforderungen variiert werden. Vorzugsweise sollten jedoch die Streckmetallstreifen jeweils eine Breite von mindestens drei oder vier Maschen haben.

Figur 2 zeigt ein Schalungselement in der Form eines Köchers 16, dessen Wände 18 in einem Stück aus einer Wandtafel 10 der in Figur 1 gezeigten Art hergestellt sind. Hierzu wird die Wandtafel 10 zunächst in Laufrichtung der Streifen 12, 14 profiliert, wie beispielsweise in Figur 3 oder 4 gezeigt ist. Das Vollblech bildet dann zwei Scharen miteinander abwechselnder und annähernd in zwei versetzten Ebenen liegender Streifen 12, 12', die die Kämme und Täler des Profils bilden, während die Streifen 14 aus Streckmetall im wesentlichen die Profilflanken bilden. Die so profilierte Wandtafel wird dann an vier senkrecht zur Laufrichtung des Profils verlaufenden Biegelinien 20 gebogen, und die freien Enden werden miteinander verschweißt, so daß man den in Figur 2 gezeigten Köcher erhält, der die Form einer quadratischen oder rechteckigen Säule hat.

Die Streifen 12, die in bezug auf den Köcher weiter außen liegen, werden beim Biegen an den Biegelinien 20 sanft gerundet. Durch diese Rundungen wird die Stabilität des Köchers gegenüber dem von außen anstehenden Druck des Betons beträchtlich erhöht. Die weiter innen liegenden Streifen 12 werden dagegen an den Biegezonen auf Druck beansprucht, und stülpen sich unter Bildung relativ scharfer Knickstellen 22 nach außen. Die Streifen 12' liegen somit in der Fläche der Wände 18 gegenüber den Streifen 12 nach innen zurück, sind jedoch zu den Biegelinien 20 hin leicht nach außen geschwungen, so daß die Knickstellen 22 im wesentlichen mit den gerundeten Bereichen der Streifen 12 bündig sind. Auf diese Weise werden im wesentlichen geradlinig durchgehende Biegelinien gebildet, die eine relativ leichte Verformung des Materials gestatten. Die unterschiedlichen Verformungen der Streifen 12 und 12' werden im Bereich der Biegelinien durch das relativ leicht dehnbare und stauchbare Streckmetall 14 ausgeglichen.

Das Profil der Wandtafel 10 bzw. der Wände 18 des Köchers 16 kann auf vielfältige Weise variiert werden. Während bei dem in Figur 3 gezeigten Beispiel die Streifen 12, 12' flach sind, kann es aus Stabilitätsgründen zweckmäßig sein, diese Steifen aus Vollmetall ihrerseits leicht zu profilieren. Figur 4 zeigt als Beispiel ein leicht gerundetes Profil der Streifen 12, 12'. Wahlweise können diese Streifen auch ein dreieckiges oder trapezförmiges Profil haben, so daß sie auch Teile der in der Hauptsache durch das Streckmetall gebildeten Profilflanken bilden.

Grundsätzlich ist es auch möglich, das Profil umzukehren, so daß die Streifen 14 aus Streckmetall die Kämme und Täler bilden, während die Profilflanken durch Vollblech gebildet werden.

Bei einem Köcher kann für die Wände 18 auch das in Figur 5 gezeigte Profil verwendet werden. Hier sind die Streifen 14 Teile einer durchgehenden Streckmetalltafel, auf die einzelne Streifen 12, 12' aus Vollblech aufgeschweißt sind. Die Streifen 12, 12' können profiliert oder unprofiliert sein. Im gezeigten Beispiel sind sie abwechselnd auf entgegengesetzten Seiten der Streckmetalltafel angebracht. Sie können jedoch auch auf derselben Seite der Streckmetalltafel angeordnet sein. Bei der Herstellung werden vorzugsweise die Streifen aus Vollmetall zunächst in flachem Zustand auf die flache Streckmetalltafel aufgeschweißt, und anschließend werden das Streckmetall und das Vollblech in einem Arbeitsgang profiliert. Das Profil kann dann in ähnlicher Weise wie die Profile nach Figuren 3 und 4 zu dem Köcher 16 gebogen werden.

Da bei dieser Ausführungsform auf der dem Beton zugewandten Außenseite des Köchers eine größere Oberfläche durch das Streckmetall gebildet wird (bei Anordnung der Vollblechstreifen auf der Innenseite sogar die gesamte Oberfläche), läßt sich eine noch bessere Verzahnung mit dem Beton erreichen.

Aufgrund der großen Biegsamkeit an den Biegelinien 20 ist es auch möglich, den Köcher 16 während des Transports rautenförmig zusammenzudrücken, wie in Figur 6 gezeigt ist. Hierdurch lassen sich das Transportvolumen und die Transportkosten beträchtlich reduzieren. Auf der Baustelle kann der Köcher wieder problemlos in den gebrauchsfertigen Zustand gemäß Figur 2 zurückverformt werden.

Es besteht auch die Möglichkeit, in den Köcher 16 einen nicht gezeigten Boden einzulegen, der gleichfalls aus einer Wandtafel mit einem Profil der in Figuren 3 bis 5 gezeigten Art versehen sein kann. Der Boden kann mit zwei gegenüberliegenden Rändern in das Profil der Wände 18 eingreifen oder auf einwärts gekröpften Abwinklungen an den unteren Enden der Wände 18 aufliegen. Aufgrund der durch das Streckmetall gebildeten Durchbrüche ist der Boden in wünschenswerter Weise für Wasser durchlässig.

## Patentansprüche

1. Schalungselement in der Form eines Köchers (16), dessen Wände (18) aus durchbrochenem Metall hergestellt sind und eine umlaufende Profilierung aufweisen, dadurch **gekennzeichnet**, daß die Wände mehrere umlaufende Streifen (12, 12') aus Vollblech aufweisen, die parallel in Abstand zueinander angeordnet und durch Streifen (14) aus Streckmetall miteinander verbunden sind und die Kämme und Täler der umlaufenden Profilierung bilden.

2. Schalungselement nach Anspruch 2, dadurch **gekennzeichnet**, daß die Wände (18) des Köchers unter Bildung von Biegelinien (20) in einem Stück hergestellt sind und daß die weiter außen liegenden Streifen (12) aus Vollblech an den Biegelinien (20) sanft gerundet sind, während die weiter innen liegenden Streifen (12') aus Vollblech zu den Biegelinien (20) hin leicht nach außen geschwungen sind und einen scharfen Knick bilden, der annähernd mit den sanft gerundeten Streifen (12) bündig ist, so daß der Köcher an zwei diagonal gegenüberliegenden Biegelinien (20) rautenförmig zusammenfaltbar ist.

## Claims

1. A formwork element in the form of a sleeve (16) the walls (18) of which are made from perforated metal and have a peripheral profiling, **characterized** in that the walls have several peripheral strips (12, 12') in solid sheet, which are arranged parallel to each other at a distance and are connected with each other by strips (14) of expanded metal, and which form the peaks and troughs of the peripheral profile.

2. The formwork element of claim 1, **characterized** in that the walls (18) of the sleeve are formed in one piece, whereby bend lines (20) are formed, and in that the outer strips (12) of solid sheet are gently rounded at the bend lines (20) whilst the inner strips (12') of solid sheet are slightly flared outwards towards the bend lines (20) and form a sharp kink which is approximately flush with the gently rounded strips (12) so that the sleeve can be folded together at two diagonally opposite bend lines (20) in the shape of a diamond.

## Revendications

1. Élément de coffrage en forme de carquois (16) dont les parois (18) sont fabriquées en métal ajouré et présentent un profilage périphérique, caractérisé en ce que les parois comportent plusieurs bandes périphériques (12, 12') en tôle pleine qui sont disposées parallèlement à distance les unes des autres et qui sont reliées entre elles par des bandes (14) en métal déployé et forment les sommets et les creux du profilage périphérique.

2. Élément de coffrage selon la revendication 2, caractérisé en ce que les parois (18) du carquois sont fabriquées d'une seule pièce en formant des lignes de cintrage (20), et en ce que les bandes (12) en tôle pleine situées davantage à l'extérieur sont doucement arrondies au niveau des lignes de cintrage (20), tandis que les bandes (12') en tôle pleine situées davantage à l'intérieur sont légèrement recourbées vers l'extérieur en direction des lignes de cintrage (20) et forment une brisure vive qui se trouve approximativement, dans l'alignement des bandes doucement arrondies (12), de sorte que le carquois peut être replié en forme de losange au niveau de deux lignes de cintrage (20) opposées en diagonale.
